# EUROPÄISCHE PATENTANMELDUNG

(11) **EP 0 333 904 A1**
(43) Veröffentlichungstag der Anmeldung: **27.09.1989**
(21) Anmeldenummer: 88104750.0
(22) Anmeldetag: 24.03.1988
(51) Int. Cl.: D01G 23/02

(54) **Vorrichtung zum Zuführen von Fasermaterial zu einer Krempel, Karde oder dergleichen**

(71) Anmelder: Spinnbau GmbH, D-28777 Bremen (DE)
(72) Erfinder: Bernhardt, Siegfried, D-2820 Bremen (DE); Schmiedgen, Hans, D-2820 Bremen 70 (DE); Masney, Stanislaw, D-2820 Bremen 71 (DE); Knake, Alfred, D-2820 Bremen 71 (DE)
(74) Vertreter: Goddar, Heinz J., Dr.

(57) **Zusammenfassung**

Vorrichtung zum Zuführen von Fasermaterial in Wattevliesform zu einer Krempel, Karde od. dgl., welche einen vorzugsweise vertikal angeordneten peiseschacht aufweist, durch den das aufgelockerte Fasermaterial in einem Luftstrom unter Verdichtung zu einer wattevliesartigen Konsistenz gefördert wird, wobei der Speiseschacht in einen oberen Reserve-Materialschacht (5) und einen unteren Egalisierschacht (7) unterteilt ist, die über eine Einzugswalzeneinrichtung (14, 15, 16, 17, 18, 20) und eine dieser nachgeschalteten Auflösewalze (6) miteinander verbunden sind, wobei die Umfangsgeschwindigkeit der Auflösewalze ein Mehrfaches der Umfangsgeschwindigkeit der Einzugswalzeneinrichtung beträgt, dadurch gekennzeichnet, daß die Einzugswalzeneinrichtung als der Auflösewalze vorgeschalteter Mehrzylindereinzug ausgebildet, ist.

## Beschreibung

Die Erfindung betrifft eine Vorrichtung zum Zuführen von Fasermaterial in Wattevliesform zu einer Krempel, Karde od. dgl., welche einen vorzugsweise vertikal angeordneten Speiseschacht aufweist, durch den das aufgelockerte Fasermaterial in einem Luftstrom unter Verdichtung zu einer wattevliesartigen Konsistenz gefördert wird, wobei der Speiseschacht in einen oberen Reserve-Materialschacht und einen unteren Egalisierschacht unterteilt ist, die über eine Einzugswalzeneinrichtung und eine dieser nachgeschalteten Auflösewalze miteinander verbunden sind, wobei die Umfangsgeschwindigkeit der Auflösewalze ein Mehrfaches der Umfangsgeschwindigkeit der Einzugswalzeneinrichtung beträgt.

Aus der DE-OS 35 03 574 ist bereits eine Vorrichtung mit den vorstehend angegebenen Merkmalen, mit Ausnahme der Bestimmung hinsichtlich des Verhältnisses der Umfangsgeschwindigkeit der Auflösewalze zu derjenigen der Einzugswalzeneinrichtung, bekannt, bei der die Einzugswalzeneinrichtung aus einer Einzugswalze besteht. Dabei wird Fasermaterial, dessen Flocken bereits weitgehend aufgelöst sind, in den Reserve-Materialschacht eingegeben, alsdann mittels der der Einzugswalze nachgeschalteten Auflösewalze, in der vorstehend angegebenen Druckschrift als Öffnerwalze bezeichnet, aufgelöst und schließlich wieder in dem Egalisierschacht verdichtet wird, um auf diese Weise ein kontinuierlich ausgebildetes Wattevlies zu erhalten, welches der Einzugseinrichtung einer Krempel, Karde od. dgl. zuführbar ist. Eine ähnliche Vorrichtung ist aus der DE-OS 35 04 607 bekannt. Die DE-OS 32 21 536 zeigt eine Vorrichtung mit anders ausgebildeter Auflöseeinrichtung.

Insgesamt ist bei Vorrichtungen der vorstehend beschriebenen Art die einwandfreie Auflösung wesentlich für eine gleichmäßige und homogene Verteilung des Fasermaterials über die gesamte Arbeitsbreite, d. h. die gesamte Breite des Speiseschachtes. Die bislang bekannten Vorrichtungen erlauben es nicht, die vorstehend beschriebene Gleichmäßigkeit und Homogenität so weitgehend zu gewährleisten, wie dies an sich wünschenswert wäre.

Durch die DE-0S 36 39 897 ist daher bereits eine Weiterbildung der Vorrichtung nach der DE-OS 35 03 574 vorgeschlagen worden, bei der eine verbesserte Gleichmäßigkeit und Homogenität der Verteilung des Fasermaterials in dem resultierenden Wattevlies dadurch erreicht wird, daß die Einzugswalze und die Auflösewalze Bestandteile eines den Reserve-Materialschacht und den Egalisierschacht verbindenden Muldeneinzugs sind, wobei in der eingangs angegebenen Art die Umfangsgeschwindigkeit der Auflösewalze ein Mehrfaches der Umfangsgeschwindigkeit der Einzugswalze beträgt.

Die Vorrichtung nach oer DE-0S 3o 39 897 hat sich bewährt. Allerdings hat es sich gezeigt, daß ein Verbesserungsbedürfnis noch bei der Verarbeitung von Fasermaterial im Langstapelbereich besteht.

Der Erfindung liegt daher die Aufgabe zugrunde, die Vorrichtung nach der DE-OS 36 39 897 dahingehend weiterzubilden, daß insbesondere im Langstapelbereich eine individuelle Anpassung an die spezifischen Eigenschaften der Fasern, wie Stapellänge, Titer etc., ermöglicht und bei der Vorauflösung des Fasermaterials eine Stapelkürzung weitestgehend vermieden wird.

Erfindungsgemäß wird diese Aufgabe dadurch gelöst, daß die Einzugswalzeneinrichtung als der Auflösewalze vorgeschalteter Mehrzylindereinzug ausgebildet ist.

Dabei kann vorgesehen sein, daß der Mehrzylindereinzug als Zweizylindereinzug ausgebildet ist.

Eine weitere Ausführungsform der Erfindung sieht vor, daß der Mehrzylindereinzug als Vierzylindereinzug ausgebildet ist.

Die Erfindung schlägt auch vor, daß die Abstände der Einzugszylinder relativ zueinander und/oder relativ zu der Auflösewalze einstellbar sind.

Nach einer weiteren Ausführungsform der Erfindung kann vorgesehen sein, daß das von der Auflösewalze entfernt liegende Einzugszylinderpaar des Vierzylindereinzuges vertikal und horizontal relativ zu dem der Auflösewalze zugewandten Einzugszylinderpaar verschiebbar angeordnet ist.

Die Erfindung schlägt ferner auch vor, daß dem Mehrzylindereinzug eine Putzwalze zugeordnet ist.

Die erfindungsgemäße Vorrichtung kann in ähnlicher Weise wie bei der Vorrichtung nach dem Hauptpatent auch gekennzeichnet sein durch eine benachbart zu dem Mehrzylindereinzug angeordnete Druck- bzw. Druckausgleichskammer mittels welcher zur Unterstützung einer Ablösung ausgekämmter Fasern aus der Auflösewalze ein Luftstrom auf Letztere richtbar ist.

Dabei kann vorgesehen sein, daß die Druckausgleichskammer in ihrem unteren Bereich düsenartig ausgebildet ist.

Die Erfindung schlägt ferner vor, daß die Druckausgleichskammer in dem Düsenbereich in Strömungsrichtung hinter dem in Bezug auf die Auflösewalze engsten Bereich so ausgebildet ist, daß eine Erweiterung des Strömungsquerschnittes gegeben ist, die Strömung je doch nicht von der Druckkammerwand abreißt (Coandaeffekt).

Auch kann vorgesehen sein, daß die Einzugszylinder geriffelt und/oder ebenso wie ggf. die Auflösewalze mit Sägezahngarnitur versehen ist/sind.

Schließlich kann vorgesehen sein, daß die Umfangsgeschwindigkeiten der beiden Einzugszylinderpaare des Vierzylindereinzuges relativ zueinander einstellbar sind.

Die erfindungsgemäße Vorrichtung ermöglicht dadurch, daß anstelle der bei der DE-OS 36 39 897 vorgesehenen einzigen Einzugswalze nebst Muldeneinzug ein Zweizylindereinzug oder alternatiy hierzu ein Vierzylindereinzug vorgesehen ist, mit hervorragender Qualität Fasermaterial im Langstapelbereich zu verarbeiten, wobei auf die spezifischen Eigenschaften der Fasern, wie z. B. Stapellänge, Titer etc. individuell eingegangen werden kann. Bei der Vorauflösung des Fasermaterials läßt sich auf diese Weise eine Stapelkürzung weitestgehend vermeiden. Bei derjenigen Ausführungform nach der Erfindung, bei welcher das obere Einzugszylinderpaar in vertikaler und horizontaler Ebene verschieblich angeordnet ist, läßt sich der Zwickelbereich innerhalb der vier Einzugszylinder einengen, wodurch ein verhältnismäßig batzenfreies Einlaufen des Fasermaterials in den Bereich der nachgeschalteten Auflösewalze gewährleistet ist. Sofern, wie dies bei einer bevorzugten Ausführungsform vorgesehen ist, in der oben bereits beschriebenen Weise dem Zweizylindereinzug bzw. dem Vierzylindereinzug eine Putzwalze zugeordnet ist, läßt sich hiermit jed wede Wickelbildung vermeiden. Die bevorzugt vorgesehene Verstellmöglichkeit bezüglich der Relativgeschwindigkeiten des oberen und des unteren Einzugszylinderpaares des Vierzylindereinzuges gibt die Möglichkeit, durch Änderung des Vorverz:uges des Fasermaterials im Vierzylindereinzug eine Vororientierung zu erreichen, welche die Gleichmäßigkeit des ausgewählten Wattevlieses positiv beeinflußt.

Weitere Merkmale und Vorteile der Erfindung ergeben sich aus der nachstehenden Beschreibung, in der Ausführungsbeispiele anhand der Zeichnung im einzelnen erläutert sind. Dabei zeigt:
Fig. 1 ein erstes Ausführungsbeispiel der Vorrichtung nach der Erfindung im vertikalen Längsschnitt senkrecht zur Drehachse der Auflösewalze; und
Fig. 2 ein anderes Ausführungsbeispiel der Vorrichtung nach der Erfindung in Fig. 1 entsprechender Darstellung.

Wie Fig. 1 und 2 erkennen lassen, weist die erfindungsgemäße Vorrichtung bei beiden Ausführungsbeispielen einen Zugang 2 für einen Reserve-Materialschacht 5 auf, über den aufgelöstes Faserflockenmaterial mittels komprimierter Luft zu einer am unteren Ende des Reserve-Materialschachtes 5 angeordneten Auflösewalze 6 geführt wird, die mit einer Sägezahngarnitur versehen ist und an die ein Egalisierschacht 7 anschließt. Seitlich und oberhalb der Auflösewalze 6 ist eine Druckausgleichskammer 8 angeordnet, welche mit unter Druck stehender Luft beaufschlagt wird. In ihrem unteren Bereich weist die Druckausgleichskammer 8 eine Blasdüse 9 auf, deren Form so gewählt ist, daß einerseits ein Ausblasen der ausgekämmten Fasern aus der Sägezahngarnitur der Auslösewalze 6 erzielt wird, andererseits der Luftstrom aber auch einen Saug- bzw. Anlegeeffekt ausübt, der das Entfernen der Fasern aus der Garnitur der Auflösewalze 6 fördert. Besonders wesentlich ist dabei, daß die Blasdüse 9 mit der Auflösewalze 6 einen engen Düsenspalt 10 bildet, der oberhalb des seitlichen Scheitelpunktes der Auflösewalze 6 mündet. Durch die Krümmung der Druckkammerwand 11 wird eine Ablösung der Luftströmung verhindert und gleichzeitig durch die von der Auflösewalze 6 sich entfernende Fläche ein Saugeffekt erzielt, der das Entfernen der Fasern aus der Garnitur der Auflösewalze 6 verstärkt,

Bei den Ausführungsbeispielen sowohl gemäß Fig. 1 als auch Fig. 2 wird der Druckausgleichskammer 8 Druckluft an der mit den Pfeilen 12 gezeigten Stelle zugeführt, die dann in Richtung der weiteren Pfeile die Druckausgleichskammer 8 und den Düsenspalt 10 durchströmt und schließlich über den Egalisierschacht 7 austritt.

Beim Ausführungsbeispiel von Fig. 1 ist der Auflösewalze 6 ein aus zwei Einzugszylindern 14, 16 bestehender Zweizylindereinzug vorgeschaltet, dessen Einzelzylinder sich gegensinnig mit untereinander gleicher Geschwindigkeit drehen, wobei aber die Umfangsgeschwindigkeit der Auflösewalze 6 ein Mehrfaches der Umfangsgeschwindigkeit der Einzugszylinder 14, 16 beträgt. Der gegenseitige Abstand der Einzugszylinder 14, 16 sowie deren Einstellung bezüglich der Auflösewalze 6 sind verstellbar.

Bei dem in Fi9. 2 gezeigten Ausführungsbeispiel ist der Auflösewalze 6 ein Vierzylindereinzug, bestehend aus einem der Auflösewalze 6 benachbarten Paar von Einzugszylindern 15, 17 und einem diesem Einzugszylinderpaar vorgeschalteten oberen Einzugszylinderpaar 18, 20 vorgeschaltet. Neben der Verstellbarkeit der einzelnen Einzugszylinder 15, 17, 18, 20 ist dabei insbesondere vorgesehen, daß das obere Einzugszylinderpaar 18, 20 relativ zum unteren Einzugszylinderpaar 15, 17 sowohl in horizontaler als auch in vertikaler Ebene in der aus der Zeichnung schematisch ersichtlichen Form verschiebbar ist, wodurch sich der Zwickelbereich 22 innerhalb der vier Einzugszylinder einengen läßt. Hierdurch läßt sich ein verhältnismäßig batzenfreies Einlaufen des Fasermaterials in den Bereich der nachgeschalteten Auflösewalze 6 bewerkstelligen.

Eine nicht gezeigte Putzwalze, die ggf. sowohl beim Ausführungsbeispiel von Fig. 1 als auch beim Ausführungsbeispiel von Fig. 2 dem jeweiligen Mehrzylindereinzug zugeordnet sein kann, bewirkt eine Sauberhaltung der Zylinderpaare und verhindert zuverlässig jedwede Wickelbildung.

Die in der vorstehenden Beschreibung, in der Zeichnung sowie in den Ansprüchen offenbarten Merkmale der Erfindung können sowohl einzeln als auch in beliebiger Kombination für die Verwirklichung der Erfindung in ihren verschiedenen Ausführungsformen wesentlich sein.

### Bezugszeichenliste

2 Zugang
5 Reserve-Materialschacht
6 Auflösewalze
7 Egalisierschacht
8 Druckausgleichskammer
9 Blasdüse
10 Düsenspalt
11 Druckkammerwand
12 Luftzuführung
14 Einzugszylinder
15 Einzugszylinder
16 Einzugszylinder
17 Einzugszylinder
18 Einzugszylinder
20 Einzugszylinder
22 Zwickelbereich

## Patentansprüche

1. Vorrichtung zum Zuführen von Fasermaterial in Wattevliesform zu einer Krempel, Karde od. dgl., welche einen vorzugsweise vertikal angeordneten Speiseschacht aufweist, durch den das aufgelockerte Fasermaterial in einem Luftstrom unter Verdichtung zu einer wattevliesartigen Konsistenz gefördert wird, wobei der Speiseschacht in einen oberen Reserve-Materialschacht und einen unteren Egalisierschacht unterteilt ist, die über eine Einzugswalzeneinrichtung und eine dieser nachgeschalteten Auflösewalze miteinander verbunden sind, wobei die Umfangsgeschwindigkeit der Auflösewalze ein Mehrfaches der Um fangsgeschwindigkeit der Einzugswalzeneinrichtung beträgt, dadurch gekennzeichnet, daß die Einzugswalzeneinrichtung als der Auflösewalze (6) vorgeschalteter Mehrzylindereinzug (14, 16; 15, 17, 18, 20) ausgebildet ist.

2. Vorrichtung nach Anspruch 1, dadurch gekennzeichnet, daß der Mehrzylindereinzug als Zweizylindereinzug (14, 16) ausgebildet ist.

3. Vorrichtung nach Anspruch 1, dadurch gekennzeichnet, daß der Mehrzylindereinzug als Vierzylindereinzug (15, 17, 18, 20) ausgebildet ist.

4. Vorrichtung nach einem der vorrangehenden Ansprüche, dadurch gekennzeichnet, daß die Abstände der Einzugszylinder (14, 16; 15, 17, 18, 20) relativ zueinander und/oder relativ zu der Auflösewalze (6) einstellbar sind.

5. Vorrichtung nach Anspruch 3 und 4, dadurch gekennzeichnet, daß das von der Auflösewalze (6) entfernt liegende Einzugszylinderpaar (18, 20) des Vierzylindereinzuges (15, 17, 18, 20) vertikal und horizontal relativ zu dem der Auflösewalze (6) zugewandten Einzugszylinderpaar (15, 17) verschiebbar angeordnet ist.

6. Vorrichtung nach einem der vorangehenden Ansprüche, dadurch gekennzeichnet, daß dem Mehrzylindereinzug (14, 16; 15, 17, 18, 20) eine Putzwalze zugeordnet ist.

7. Vorrichtung nach einem der vorangehenden Ansprüche, gekennzeichnet durch eine benachbart zu dem Mehrzylindereinzug (14, 16; 15, 17, 18, 20) angeordnete Druck- bzw. Druckausgleichskammer (8) mittels welcher zur Unterstützung einer Ablösung ausgekämmter Fasern aus der Auf lösewalze (6) ein Luftstrom auf Letztere richtbar ist.

8. Vorrichtung nach Anspruch 7, dadurch gekennzeichnet, daß die Druckausgleichskammer (8) in ihrem unteren Bereich düsenartig ausgebildet ist.

9. Vorrichtung nach Anspruch 7 oder 8, dadurch gekennzeichnet, daß die Druckausgleichskammer (8) in dem Düsenbereich (9) in Strömungsrichtung hinter dem in Bezug auf die Auflösewalze (6) engsten Bereich so ausgebildet ist, daß eine Erweiterung des Strömungsquerschnittes gegeben ist, die Strömung jedoch nicht von der Druckkammerwand (11) abreißt (Coandaeffekt).

10. Vorrichtung nach einem der vorangehenden Ansprüche, dadurch gekennzeichnet, daß die Einzugszylinder (14, 16; 15, 17, 18, 20) geriffelt und/oder ebnso wie ggf. die Auflösewalze (6) mit Sägezahngarnitur versehen ist/sind.

11. Vorrichtung nach einem der Ansprüche 3 bis 10, dadurch gekennzeichnet, daß die Umfangsgeschwindigkeiten der beiden Einzugszylinderpaare (15, 17 bzw. 18, 20) des Vierzylindereinzuges (15, 17, 18, 20) relativ zueinander einstellbar sind.
